# DEMANDE DE BREVET EUROPEEN

(11) **EP 0 537 058 A1**
(43) Date de publication de la demande: **14.04.1993**
(21) Numéro de dépôt: 92402707.1
(22) Date de dépôt: 05.10.1992
(51) Int. Cl.: B65D 81/38

(54) **Emballage pour le transport plus particulièrement de substances infectieuses**

(30) Priorité: 08.10.1991 FR 9112358
(71) Demandeur: PASCAL, Christian, F-95270 Seugy (FR)
(72) Inventeur: PASCAL, Christian, F-95270 Seugy (FR)
(74) Mandataire: Faber, Jean-Paul

(57) **Abrégé**

Emballage pour le transport plus particulièrement de substances infectieuses et du type comprenant une caisse (1) de forme générale parallélépipédique, une doublure isotherme destinée à être logée dans la caisse et à être remplie d'un réfrigérant, ladite doublure étant formée de deux demi-coquilles (3,4) destinées à contenir, au moins, un récipient (25) contenant la substance infectieuse à transporter, chaque demi-coquille présentant quatre parois latérales et un fond caractérisé en ce qu'il comprend un manchon (20) s'insérant entre les demi-coquilles (3,4), ledit manchon (20) ayant une hauteur telle qu'il s'étend jusqu'au voisinage des fonds (5,19) desdites deux demi-coquilles (3,4) et étant réalisé en un matériau isotherme, la surface interne dudit manchon étant réfléchissante.

## Description

La présente invention vise un emballage destiné notamment au transport de substances infectieuses congelées.

L'invention a notamment pour but de réaliser un emballage destiné à maintenir des récipients contenant des substances infectieuses congelées dans des conditions de froid requises, l'emballage étant de plus léger et résistant aux chocs.

L'emballage, selon l'invention est du type comprenant une caisse de forme générale parallélépipédique, une doublure isotherme destinée à être logée dans la caisse et à être remplie d'un réfrigérant, ladite doublure étant formée de deux demi-coquilles destinées à contenir au moins un récipient contenant la substance infectieuse à transporter, chaque demi-coquille présentant quatre parois latérales et un fond, et est caractérisé en ce qu'il comprend un manchon s'insérant entre les demi-coquilles, ledit manchon ayant une hauteur telle qu'il s'étend jusqu'au voisinage des fonds desdites deux demi-coquilles et étant réalisé en un matériau isotherme, la surface interne dudit manchon étant réfléchissante.

Grâce à une telle disposition, le manchon forme, dans les demi-coquilles, un doublage qui augmente les qualités isothermiques, ledit manchon formant un réceptacle qui permet de remplir l'ensemble du volume délimité par les demi-coquilles d'un réfrigérant tel que de la glace sèche.

Afin d'améliorer les qualités de résistance aux chocs de l'emballage, le fond de chaque demi-coquille comporte un tampon amortisseur.

De préférence, chaque tampon amortisseur présente, au moins, un trou borgne correspondant à l'emplacement du récipient à transporter.

Suivant un détail constructif, chaque tampon amortisseur comporte une série de trous borgnes voisins les uns des autres, les parties découpées pour réaliser lesdits trous étant maintenues dans ceux-ci. Ainsi lors de l'utilisation de l'emballage, on dégage les trous bornes nécessaires pour recevoir les récipients en retirant les parties découpées correspondantes.

De préférence, les tampons amortisseurs sont réalisés en une matière plastique cellulaire à cellules fermées.

Les demi-coquilles peuvent être réalisées en une mousse de polyuréthane.

Enfin, le manchon peut être réalisé en polystyrène compressé.

L'invention va maintenant être décrite avec plus de détails en se référant à un mode de réalisation particulier donné à titre d'exemple seulement et représenté aux dessins annexés, dans lesquels :

Figure 1 est une vue en perspective éclatée d'un emballage, selon l'invention.

Figure 2 est une vue en coupe par un plan vertical de l'emballage de la figure 1 monté.

Figure 3 est une vue en perspective d'un détail.

L'emballage, représenté aux figures comprend une caisse 1, de préférence en carton, avec des rabats 2.

Dans la caisse, sont logées deux demi-coquilles 3 et 4 qui constituent une doublure isotherme.

Les demi-coquilles 3 et 4 sont identiques, la demi-coquille 3 présentant un fond 5 et quatre parois latérales 6, 7, 8 et 9.

Contre le fond 5 est appliqué un tampon amortisseur 10 qui comporte trois trous borgnes circulaires 11, 12 et 13.

Le tampon amortisseur 10 est réalisé en une matière plastique souple et élastique, de préférence une matière plastique cellulaire à cellules fermées.

Les trous borgnes circulaires 11, 12, 13 sont pratiqués de manière que les axes soient situés sur une même droite et qu'ils soient sécants, les parties découpées 11a, 12a et 13a, pour former les trous borgnes, étant maintenues dans ces derniers. Au moment de l'utilisation, si on doit expédier deux flacons, on retire les parties découpées 11a et 13a, par contre si un seul flacon est à expédier, seule la partie 12a est retirée (voir figure 3).

La demi-coquille 4 présente quatre parois latérales 15, 16, 17 et 18 et un fond 19, contre lequel est appliqué un tampon amortisseur 10a présentant les mêmes trous borgnes que le tampon 10.

Dans les demi-coquilles 3 et 4 vient s'insérer un manchon dont la hauteur est telle qu'il s'étend entre les tampons 10 et 10a. Ledit manchon coopérant avec les parois latérales des deux demi-coquilles.

Les demi-coquilles 3 et 4 peuvent être réalisées, par exemple, en polystyrène expansé, en mousse de polyuréthane ou autre.

Le manchon 20 peut être fabriqué en polystyrène compressé, sa face interne étant refléchissante.

Comme on le voit à la figure 2, des flacons 25 à transporter sont placés dans les trous borgnes 11 et 13 du tampon 10 de la demi-coquille 3, le manchon 20 étant mis en place on remplit l'espace entre les flacons 25 d'un réfrigérant tel que de la glace sèche, puis on met en place la demi-coquille 4, les demi-coquilles 3 et 4 étant placées dans la caisse 1.

Le manchon 20 permet de remplir de glace sèche la totalité du volume interne des demi-coquilles 3 et 4 et la surface interne réfléchissant celui-ci évite la déperdition du froid.

Les flacons 25 sont destinés à contenir des éprouvettes enroulées dans des épaisseurs de tissus pour les protéger, ces éprouvettes contenant des substances infectieuses congelées.

L'emballage ainsi réalisé est très résistant aux chocs, peu lourd et parfaitement isotherme.

## Revendications

**1°-** Emballage pour le transport plus particulièrement de substances infectieuses et du type comprenant une caisse (1) de forme générale parallélépipédique, une doublure isotherme destinée à être logée dans la caisse et à être remplie d'un réfrigérant, ladite doublure étant formée de deux demi-coquilles (3,4) destinées à contenir, au moins, un récipient (25) contenant la substance infectieuse à transporter, chaque demi-coquille présentant quatre parois latérales et un fond caractérisé en ce qu'il comprend un manchon (20) s'insérant entre les demi-coquilles (3,4), ledit manchon (20) ayant une hauteur telle qu'il s'étend jusqu'au voisinage des fonds (5,19) desdites deux demi-coquilles (3,4) et étant réalisé en un matériau isotherme, la surface interne dudit manchon étant réfléchissante.

**2°-** Emballage pour le transport, selon la revendication 1, caractérisé en ce que le fond de chaque demi-coquille (3,4) comporte un tampon amortisseur (10,10a).

**3°-** Emballage pour le transport, selon la revendication 2, caractérisé en ce que chaque tampon amortisseur (10, 10a) présente, au moins, un trou borgne (11, 12, 13) correspondant à l'emplacement du récipient à transporter.

**4°-** Emballage pour le transport, selon la revendication 3, caractérisé en ce que chaque tampon amortisseur (10,10a) comporte une série de trous borgnes (11, 12, 13) voisins les uns des autres, les parties découpées (11a, 12a,13a), pour réaliser lesdits trous, étant maintenues dans ceux-ci.

**5°-** Emballage pour le transport, selon la revendication 2, caractérisé en ce que les tampons amortisseurs sont réalisés en une matière plastique cellulaire à cellules fermées.

**6°-** Emballage pour le transport, selon la revendication 1, caractérisé en ce que les demi-coquilles (3,4) sont réalisées en une mousse de polyuréthane.

**7°-** Emballage pour le transport, selon la revendication 1, caractérisé en ce que le manchon (20) est réalisé en polystyrène compressé.
